# EUROPÄISCHE PATENTANMELDUNG

(11) **EP 1 892 345 A2**
(43) Veröffentlichungstag der Anmeldung: **27.02.2008**
(21) Anmeldenummer: 07016340.7
(22) Anmeldetag: 21.08.2007
(51) Int. Cl.: E04B 1/26

(54) **Anordnung zum Verbinden von Profilen eines Tragwerks**

(30) Priorität: 22.08.2006 DE 102006039248
(71) Anmelder: Kahrs, Erich, 27711 Osterholz-Scharmbeck (DE)
(72) Erfinder: Kahrs, Erich, 27711 Osterholz-Scharmbeck (DE)
(74) Vertreter: Ellberg, Nils

(57) **Zusammenfassung**

Die Erfindung betrifft eine Anordnung zum Verbinden von Profilen (30, 30') eines Tragwerks.

Erfindungsgemäß ist vorgesehen, dass jedem Profil (30, 30') ein Ankerstück (36, 36') zugeordnet ist, wobei mehrere Profile (30, 30') miteinander im Bereich der Ankerstücke (36, 36') zu einem Knotenpunkt (32, 32') des Tragwerks verbindbar sind.

In einer bevorzugten Ausführungsform der Erfindung ist vorgesehen, dass das Verbindungsmittel zentral im Bereich aller Ankerstücke des Knotenpunkts angeordnet ist und die Verbindung zwischen den Ankerstücken des Knotenpunkts durch Drehen des Verbindungsmittels herstellbar und/oder lösbar ist.

Eine Besonderheit ist darin zu sehen, dass das Verbindungsmittel durch Drehung in eine die Ankerstücke wenigstens teilweise hintergreifende Stellung bringbar ist, zur Verbindung der Ankerstücke untereinander. Auf diese Weise können die Verbindungen zwischen den Profilen auf einfache Weise hergestellt werden.

Eine weitere bevorzugte Ausführungsform sieht ein Herstellen bzw. Lösen der Verbindung der Ankerstücke durch teilweises Lösen und Abheben des Verbindungsmittels vor. Ein besonderer Vorteil liegt ferner in der Ausstattung des Knotenpunktes mit einem oder mehreren Befestigungsfüßen (72') zur vereinfachten Befestigung des Knotenpunktes an anderen Tragwerken oder Ähnlichem.

## Beschreibung

Die Erfindung betrifft eine Anordnung zum Verbinden von Profilen eines Tragwerks gemäß dem Oberbegriff des Anspruchs 1.

Die Erfindung befasst sich bevorzugt mit dem Einsatz im Holzbau. Dort ist es üblich, dass Holzbalken bzw. -träger als Profile zu einem räumlichen Tragwerk miteinander verbunden werden. Zur Verbindung der Profile kommen neben den klassischen Verbindungstechniken mittels Zapfen, Blattstößen, Überblattungen, Versätzen, Dollen und dergleichen auch Verbindungen mittels Stahlblechen und Stahlblechformteilen, wie beispielsweise Balkenschuhen, Sparrenpfettenankern, Winkelverbindern, Nagelplatten, Bolzen und dergleichen, zum Einsatz. Die handwerklich korrekte Ausführung der klassischen Verbindungen ist jedoch zeitaufwändig und somit kostenintensiv. Auf der anderen Seite genügen die Verbindungen mittels Stahlblechen und Stahlblechformteilen nicht gehobenen Ansprüchen an das optische Erscheinungsbild einer solchen Profilverbindung.

Hiervon ausgehend liegt der Erfindung die Aufgabe zu Grunde, Anordnungen der eingangs genannten Art weiterzuentwickeln.

Eine Anordnung zur Lösung dieser Aufgabe weist die Merkmale des Anspruchs 1 auf. Es ist demnach vorgesehen, dass jedem Profil ein Ankerstück zugeordnet ist, wobei mehrere Profile miteinander im Bereich der Ankerstücke zu einem Knotenpunkt des Tragwerks verbindbar sind. Selbstverständlich kann die erfindungsgemäße Lösung nicht nur im Holzbau, sondern auch zur Verbindung von Profilen in anderen Bereichen eingesetzt werden.

Bevorzugte Weiterbildungen und vorteilhafte Ausgestaltungen der Erfindung ergeben sich aus den Unteransprüchen und der Beschreibung im übrigen sowie aus der Zeichnung.

Gemäß einer bevorzugten Weiterbildung der Erfindung ist vorgesehen, dass die Ankerstücke jeweils im Bereich einer Stirnseite der Profile befestigbar sind.

Vorzugsweise ist weiterhin vorgesehen, dass die Profile im Bereich der Ankerstücke durch ein Verbindungsmittel zu einem Knotenpunkt verbindbar sind.

In einer bevorzugten Ausführungsform der Erfindung ist vorgesehen, dass das Verbindungsmittel zentral im Bereich aller Ankerstücke des Knotenpunkts angeordnet ist und die Verbindung zwischen den Ankerstücken des Knotenpunkts durch Drehen des Verbindungsmittels herstellbar und/oder lösbar ist.

Eine Besonderheit ist darin zu sehen, dass das Verbindungsmittel durch Drehung in eine die Ankerstücke wenigstens teilweise hintergreifende Stellung bringbar ist, zur Verbindung der Ankerstücke untereinander. Auf diese Weise können die Verbindungen zwischen den Profilen auf einfache Weise hergestellt werden.

Gemäß einer bevorzugten Weiterbildung der Erfindung ist vorgesehen, dass das Verbindungsmittel einen zentralen, im wesentlichen zylindrischen Schaft und wenigstens ein daran angeordnetes Verriegelungsmittel aufweist.

Vorzugsweise ist vorgesehen, dass das oder jedes Verriegelungsmittel im Bereich von seitlichen freien Enden des Schafts angeordnet ist. In einer bevorzugten Ausführungsform der Erfindung ist vorgesehen, dass zwei Verriegelungsmittel am Schaft angeordnet sind.

Gemäß einer bevorzugten Weiterbildung der Erfindung ist vorgesehen, dass jedes Verriegelungsmittel eine im wesentlichen scheibenförmige Gestalt aufweist, mit quergerichteten Halteflanschen, die seitlich gegenüber der scheibenförmigen Gestalt vorspringen und die mit den Ankerstücken in Eingriff bringbar sind, zur Verbindung der Profile.

Vorzugsweise ist vorgesehen, dass sich die Haltflansche kreisförmig am Umfang der Verriegelungsmittel entlang erstrecken und nur im Bereich einer Einführöffnung unterbrochen sind, die zum Einführen eines Ankerstücks bei entsprechender Stellung des Verriegelungsmittels dient.

In einer bevorzugten Ausführungsform der Erfindung ist vorgesehen, dass die Ankerstücke einen Verriegelungsvorsprung aufweisen, der bei Verbindung der Ankerstücke durch das Verbindungsmittel durch die Verriegelungsmittel bzw. die Halteflansche derselben vorzugsweise seitlich und beidseitig hintergriffen wird.

Weiterhin können die Ankerstücke Durchbrüche bzw. Bohrungen zur Aufnahme von Befestigungsmitteln aufweisen, vorzugsweise zur Befestigung der Ankerstücke an einer Stirnseite eines Profils.

In einer bevorzugten Ausgestaltung der Erfindung ist vorgesehen, dass es sich bei den Profilen vorzugsweise um Holzträger handelt, die zu einem flächigen Tragwerk im Bereich der Knotenpunkte miteinander verbunden sind.

Im Regelfall bilden vier Ankerstücke einen Knotenpunkt. Dabei weisen die miteinander verbundenen Ankerstücke etwa eine rechteckige Gestalt auf, wobei vorzugsweise die Abmessungen, insbesondere Breite und Länge, der Ankerstücke quer zur Längserstreckung der Träger den Querschnittsabmessungen der Träger entsprechen.

Vorzugsweise ist vorgesehen, dass die miteinander verbundenen Ankerstücke im wesentlichen eine quadratische Gestalt aufweisen, wobei umlaufend an vier Seitenflächen ein Träger befestigt ist bzw. sein kann und wobei zwei gegenüberliegende Seitenflächen zur Verbindung und/oder Lösung der Ankerstücke mit dem Verbindungsmittel frei sind.

Eine weitere Besonderheit besteht darin, dass die miteinander verbundenen Ankerstücke in dieser Stellung arretierbar sind, insbesondere derart, dass einem ungewollten Verdrehen des Verbindungsmittels entgegengewirkt wird. Vorzugsweise ist weiterhin vorgesehen, dass einem ungewollten Verdrehen des Verbindungsmittels durch Arretierung des Schafts durch Muttern entgegengewirkt wird.

Weiterhin kann dem Knotenpunkt zusätzlich mindestens ein Befestigungsfuß zugeordnet sein. Der Befestigungsfuß kann zur Montage des Knotenpunkts an weiteren Tragwerken oder Ähnlichem dienen. Der Befestigungsfuß kann außerdem Teile des Knotenpunkts, insbesondere dessen Seitenflächen, überdecken. Insbesondere können bis zu sechs Befestigungsfüße an einem Knotenpunkt angeordnet sein.

Nachfolgend werden zwei Ausführungsbeispiele der Erfindung in der Zeichnung erläutert. In diesen zeigt:
- Fig. 1: eine räumliche schematische Darstellung eines Knotenpunkts eines ersten Ausführungsbeispiels,
- Fig. 2: eine teilweise geschnittene räumliche Darstellung des Knotenpunkts gemäß Fig. 1,
- Fig. 3: ein Ankerstück in einer Seitenansicht,
- Fig. 4: ein Ankerstück in einer Draufsicht,
- Fig. 5: ein Ankerstück in einer räumlichen Darstellung,
- Fig. 6: einen Vertikalschnitt durch das Ankerstück entlang Schnittlinie VI-VI in Fig. 3,
- Fig. 7: einen Vertikalschnitt durch das Ankerstück entlang Schnittlinie VII-VII in Fig. 4,
- Fig. 8: ein Verriegelungsmittel in einer Seitenansicht,
- Fig. 9: eine weitere Seitenansicht des Verriegelungsmittels gemäß Fig. 8,
- Fig. 10: eine dritte Seitenansicht des Verriegelungsmittels gemäß Fig. 8 und 9,
- Fig. 11: einen Vertikalschnitt durch das Verriegelungsmittel entlang Schnittlinie XI-XI in Fig. 8,
- Fig. 12: eine räumliche Darstellung des Verriegelungsmittels,
- Fig. 13: eine räumliche Darstellung eines zentralen Schafts eines Verbindungsmittels,
- Fig. 14: eine Seitenansicht des Schafts gemäß Fig. 13,
- Fig. 15: einen Längsschnitt durch den Schaft entlang Schnittlinie XV-XV in Fig. 14,
- Fig. 16: einen Vertikalschnitt durch den Schaft entlang Schnittlinie XVI-XVI in Fig. 14,
- Fig. 17: eine Seitenansicht des Knotenpunkts gemäß Fig. 1 in einer geöffneten Stellung,
- Fig. 18: einen Vertikalschnitt entlang Schnittlinie XVIII-XVIII in Fig. 17,
- Fig. 19: eine Seitenansicht des Knotenpunkts gemäß Fig. 1 in einer geschlossenen Stellung,
- Fig. 20: einen Vertikalschnitt entlang Schnittlinie XX-XX in Fig. 19,
- Fig. 21: eine teilweise zerlegte räumliche Darstellung eines Knotenpunktes gemäß eines zweiten Ausführungsbeispiels,
- Fig. 22: eine Draufsicht auf einen montierten Knotenpunkt gemäß Fig. 21,
- Fig. 23: einen Schnitt durch den Knotenpunkt in Fig. 22 entlang der Linie B-B,
- Fig. 24: eine räumliche Darstellung eines teilweise montierten Knotenpunkts gemäß Fig. 21,
- Fig. 25: eine Draufsicht auf ein Ankerstück,
- Fig. 26: eine Schnittansicht des Ankerstücks in Fig. 24 entlang der Linie A-A,
- Fig. 27: eine Vorderansicht eines Ankerstücks,
- Fig. 28: eine Schnittansicht des Ankerstücks in Fig. 27 entlang der Schnittlinie B-B
- Fig. 29: eine räumliche Darstellung eines Ankerstücks,
- Fig. 30: eine Seitenansicht eines Verriegelungsmittels,
- Fig. 31: eine Draufsicht auf ein Verriegelungsmittel,
- Fig. 32: einen Schnitt durch ein Verriegelungsmittel gemäß Fig. 31 entlang der Schnittlinie A-A,
- Fig. 33: eine räumliche Darstellung eines Verriegelungsmittels,
- Fig. 34: eine Seitenansicht eines Befestigungsfußes,
- Fig. 35: eine Draufsicht auf einen Befestigungsfuß,
- Fig. 36: einen Schnitt durch einen Befestigungsfuß auf Fig. 35 entlang der Schnittlinie A-A,
- Fig. 37: eine räumliche Darstellung eines erfindungsgemäßen Befestigungsfußes,
- Fig. 38: eine weitere Ausführungsform eines erfindungsgemäßen Befestigungsfußes,
- Fig. 39: eine Draufsicht auf einen Befestigungsfuß gemäß der zweiten Ausführungsform,
- Fig. 40: einen Schnitt durch einen Befestigungsfuß der zweiten Ausführungsform gemäß Fig. 39 entlang der Schnittlinie A-A, und
- Fig. 41: eine räumliche Darstellung eines erfindungsgemäßen Befestigungsfußes der zweiten Ausführungsform.

Die in den Fig. 1 bis 20 dargestellte Anordnung dient zum Verbinden von Profilen 30 eines nicht gezeigten Tragwerks. Erläutert wird die Erfindung am Beispiel eines Knotenpunkts 32 des Tragwerks, in dem sich vier Profile 30 treffen.

Im Bereich von Stirnseiten 34 der Profile 30 sind jeweils Ankerstücke 36 angeordnet, die mit einem Verbindungsmittel 38 verbindbar sind, zur Verbindung der Profile 30.

Zur Verbindung der Ankerstücke 36 werden diese in Anlage aneinander gebracht und durch Verdrehung des zentrisch zwischen den Ankerstücken 36 angeordneten Verbindungsmittels 38 verbunden. Je nach Stellung des Verbindungsmittels 38 können dabei einzelne Profile 30 separat gelöst bzw. verankert werden. Zudem ist eine Sicherungseinrichtung 40 vorgesehen, die einer ungewollten Verdrehung des Verbindungsmittels 38 und damit einer Lösung der Verbindung zwischen den Ankerstücken 36 entgegenwirkt.

Das Ankerstück 36 ist in Fig. 3 bis 7 im Detail dargestellt. Im vorliegenden Fall ist vorgesehen, dass im Knotenpunkt 32 vier Profile 30 miteinander verbunden werden. Entsprechend haben die vier Knotenpunkte 32 eine derartige Gestalt, dass durch Zusammenfügen der vier Ankerstücke 36 ein würfelförmiger Knotenpunkt 32 gebildet werden kann, dessen Seitenflächen in etwa die gleichen Abmessungen aufweisen wie die Profile 30.

Wie Fig. 3 zeigt, erfüllt das Ankerstück 36 zwei Funktionen. Die einstückigen Ankerstücke sind 36 im Prinzip aus zwei Teilen gebildet, nämlich einem unteren Halteteil 42 zur Verbindung mit dem Profil 30 und einem oberen Verriegelungszapfen 44. Das Halteteil 42 verfügt im vorliegenden Fall über eine ebene Unterseite 46, die dazu bestimmt ist, im Bereich der Stirnseite 34 des anzuschließenden Profils 30 angeordnet zu werden. Die Unterseite 46 kann aber auch als Gitter geformt sein.

Zur Befestigung des Ankerstücks 36 am Profil 30 weist das Verriegelungszapfen 44 zwei oder mehr vorzugsweise schräggerichtete Bohrungen 48 auf, durch die hindurch das Ankerstück 36 mit Schrauben oder Nägel am Profil 30 befestigbar ist. Eingangsseitig sind die Bohrungen 48 aufgeweitet, so dass die Schrauben- oder Nägelköpfe im Befestigungsteil 42 versenkbar sind.

Der Verriegelungszapfen 44 steht über das Halteteil 42 oberseitig hinaus und ist im Bereich eines mittigen Steges 50 mit diesem verbunden. Beiderseitig des Steges 50 kragt der Verriegelungszapfen 44 aus und weist zwei Verriegelungsvorsprünge 52 auf.

Eine Oberseite 54 des Halteteils 42 und eine Oberseite 56 des Verriegelungszapfens 44 sind zum Zentrum des Knotenpunkts 32 hin gekrümmt ausgebildet. An diesen Oberseiten 54, 56 liegen zugeordnete Teile des Verbindungsmittels 38 an.

Das Verbindungsmittel 38 besteht im Wesentlichen aus zwei Teilen, nämlich einen im Wesentlichen zylindrischen Schaft 58 und einem Verriegelungsmittel 60. Der Schaft 58 befindet sich im Zentrum des Knotenpunkts 32. Zu den freien seitlichen Enden hin ist der Schaft 58 mit einer im Querschnitt rechteckigen bzw. passgenau geformten Einschnürung versehen. Diese passgenau geformten Querschnittsbereiche dienen zur Aufnahme der Verriegelungsmittel 60 am Schaft 58. Nach Montage des Knotenpunkts 32 liegt die Umfangsfläche des Schafts 58 zwischen den beiden Vertiefungen an der Oberseite 56 des Verriegelungszapfens 44 des Ankerstücks 36 an. Der Querschnittsbereich des Schafts 58 zur Aufnahme der Verriegelungsmittel 60 wird nachfolgend als Aufnahmebereich 62 bezeichnet. Der Schaft 58 kann zudem eine (Gewinde-)Bohrung enthalten.

Die Verriegelungsmittel 60 sind im vorliegenden Fall in zweifacher Ausführung vorhanden und werden jeweils in einen Aufnahmebereich 62 auf den Schaft 58 aufgesteckt und können durch eine Nase fixiert werden. Die im wesentlichen identisch ausgebildeten Verriegelungsmittel 60 verfügen über eine im wesentlichen scheibenartige Gestalt mit einer im wesentlichen kreisförmigen Grundplatte 64 und am Umfang der Grundplatte 64 angeordneten Halteflanschen 66. Die Halteflansche 66 verlaufen umlaufend um die Grundplatte 64 herum und stehen zu beiden Seiten über die Grundplatte 64 seitlich ab.

Um ein Aufschieben der Verriegelungsmittel 60 auf den Schaft 58 zu ermöglichen, ist der Halteflansch 66 im Bereich einer Einführöffnung 68 unterbrochen. Im Bereich der Einführöffnung 68 weist auch der Verriegelungszapfen der Grundplatte 64 eine entsprechende Aufnahmeöffnung 70 auf, die im Querschnitt dem Aufnahmebereich 62 am Schaft 58 entspricht. Die Aufnahmeöffnung 70 ist derart ausgebildet, dass die Verriegelungsmittel 60 mit dem Verriegelungszapfen der Grundplatte 64 formschlüssig am Schaft 58 angeordnet werden können.

Der Außendurchmesser der Halteflansche 66 entspricht dem Krümmungsradius der Oberseite 54 des Halteteils 42, so dass die Verriegelungsmittel 60 bei Montage des Knotenpunkts 32 entlang der Oberseite 54 geführt werden.

An einer Seitenfläche der Grundplatte 64 sind die Halteflansche 66 beiderseits der Einführöffnung 68 optimiert abgeschrägt ausgebildet, um die Verbindung mit dem Verriegelungszapfen 44 zu erleichtern.

### Die vorstehend beschriebene Anordnung funktioniert wie folgt:

Zunächst werden die Ankerstücke 36 mit den Profilen 30 verbunden. Dies erfolgt vorzugsweise im Bereich der Stirnseite 34. Je nach Gestalt der Profile 30 oder dem speziellen Einsatzzweck kann die Montage aber auch in anderen Bereichen der Profile 30 erfolgen.

Danach wird das Ankerstück 36 in das Verbindungsmittel 38 eingeführt. Dies erfolgt derart, dass die Einführöffnungen 68 der Verriegelungsmittel 60 dem Ankerstück 36 zugewandt sind. In dieser Stellung kann der Verriegelungszapfen 44 zwischen den Halteflanschen 66 hindurch eingeführt werden. Nachfolgend wird das Verbindungsmittel 38 verdreht, so dass die Halteflansche 66 die Verriegelungsvorsprünge 52 des Ankerstücks 36 hintergreifen. In dieser Lage ist das Ankerstück 36 am Verbindungsmittel 38 gesichert.

Nachfolgend werden die drei weiteren Ankerstücke 36 auf die gleiche Weise in das Verbindungsmittel 38 eingeführt und durch Weiterdrehen desselben gesichert. Fig. 17 zeigt einen Knotenpunkt 32, bei dem gerade ein oberes Profil 30 als letztes Profil 30 eines Knotenpunkts 32 in das Verbindungsmittel 38 eingeführt wurde. Dabei weisen die Einführöffnungen 68 in Richtung des Ankerstücks 36 des oberen Profils 30. In dieser Stellung werden die beiden seitlichen und das untere Ankerstück 36 der übrigen Profile 30 durch die Halteflansche 66 hintergriffen und auf diese Weise gesichert. Durch weiteres Verdrehen des Verriegelungsmittels 38, beispielsweise in die in Fig. 19 gezeigte Stellung, ist gewährleistet, dass keines der Ankerstücke 36 gelöst werden kann, da alle Ankerstücke 36 wenigstens teilweise durch die Halteflansche 66 gesichert sind.

Das Lösen der einzelnen Ankerstücke 36 erfolgt auf umgekehrte Weise. Zunächst wird das Verbindungsmittel 38 so gedreht, dass die Einführöffnungen 68 in Richtung des zu lösenden Ankerstücks 36 weisen. In dieser Stellung kann das jeweilige Ankerstück 36 entnommen werden. Danach können die weiteren Ankerstücke 36 durch entsprechende Drehung des Verbindungsmittels 38 entfernt werden.

Um ein unbeabsichtigtes Verdrehen des Verbindungsmittels 38 zu verhindern, ist vorgesehen, dass im Bereich eines freien Endes des Schafts 58 eine Sicherungsmutter oder dergleichen als Sicherungseinrichtung 40 angeordnet ist. Durch Festziehen dieser Mutter kann das Verbindungsmittel 38 gegen Verdrehen gesichert werden.

Das Drehen des Verbindungsmittels 38 kann von Hand durch Drehung der Halteflansche 66 erfolgen. Alternativ kann der Schaft 58 auch so ausgebildet sein, dass von außen ein Betätigungsmittel zur Verdrehung des Verbindungsmittels 38 angesetzt werden kann. Beispielsweise kann im Bereich eines freien seitlichen Endes des Schafts 58 eine Ausnehmung angeordnet sein, in die z.B. ein Sechskantschlüssel oder dergleichen formschlüssig einführbar ist, so dass durch Drehung des Schlüssels eine entsprechende Betätigung des Verbindungsmittels 38 möglich ist.

Es versteht sich, dass die vorstehend beschriebene Anordnung auch so gestaltet werden kann, dass eine größere oder geringere Anzahl an Profilen 30 im Knotenpunkt 32 miteinander verbunden werden. Dies kann durch eine entsprechende Gestalt der Ankerstücke 36 und der Verbindungsmittel 38 gewährleistet werden. Denkbar ist auch, dass nicht an allen Ankerstücken 36 Profile 30 angeordnet werden, so dass einige Ankerstücke 36 ohne ein damit verbundenes Profil 30 in den Knotenpunkt 32 eingesetzt werden.

Sowohl das Ankerstück 36 als auch das Verbindungsmittel 38 können aus Metall (fräsen, gießen, kanten oder schmieden) und/oder aus Kunststoff hergestellt werden. Denkbar ist beispielsweise eine Herstellung aus Aluminium im Druckgussverfahren oder aus Kunststoff im Spritzgussverfahren. Denkbar ist auch die Herstellung als Halbzeug (Tiefziehprofil), das durch Fräsen nachbearbeitet wird. Bei geringeren Lasten bzw. bei kostengünstiger Herstellung ist auch die Wahl eines Kunststoffmaterials (z.B. Polyamid 66 mit Glasfaser als Verriegelungsmittel bzw. ohne Glasfaser als biegeelastischer Verbindungszapfen) denkbar.

In einer alternativen Ausgestaltung der Erfindung kann das Ankerstück 36 einstückig mit dem jeweiligen Profil 30 hergestellt werden. Denkbar ist es beispielsweise, das Ankerstück 36 direkt in ein Profil 30 aus Holz einzufräsen.

Eine weitere Ausführungsform der Erfindung ist in den Fig. 21 bis 41 gezeigt, die im Folgenden genauer beschrieben werden. Die dargestellte Anordnung dient zum Verbinden von Profilen 30' eines nicht gezeigten Tragwerks. Am Beispiel eines Knotenpunkts 32' eines solchen Tragwerks, in dem sich vier Profile 30' treffen, wird hier die Erfindung erläutert.

Zur Verbindung der Profile 30' sind im Bereich der Stirnflächen 34' der Profile 30' Ankerstücke 36' angeordnet. Die Ankerstücke 36' sind mit einem Verbindungsmittel 38' zu einem Knotenpunkt 32' verbindbar. Zur leichten Verbindung werden die Ankerstücke 36' in räumlicher Nähe, bevorzugt in direktem Kontakt zueinander angeordnet.

Im Bereich zwischen den Ankerstücken 36' wird ein Verbindungsmittel 38' angeordnet, mit dessen Hilfe die Ankerstücke 36' verbindbar sind. Dazu ist das Verbindungsmittel 38' bevorzugt zentrisch zwischen den vorzugsweise identischen Ankerstücken 36' angeordnet.

Das Ankerstück 36' ist detailliert in den Fig. 25 bis 29 gezeigt. In dieser Ausführungsform ist vorgesehen, das im Bereich des Knotenpunkts 32' vier Profile 30' miteinander verbunden werden. Bevorzugt werden daher die Ankerstücke 32' so ausgebildet sein, dass durch Zusammenfügen von vier Ankerstücken 36' ein Knotenpunkt 32', bevorzugt mit gleichseitiger bzw. quadratischer Grundfläche gebildet werden kann. Die Seitenflächen des Knotenpunkts 32' sind vorzugsweise als quadratische Seitenflächen ausgebildet, die etwa die gleichen Abmessungen wie die Profile 30' aufweisen, so dass ein würfelförmiger Knotenpunkt 32' entsteht. Es können aber auch beliebige andere Seitenflächen vorgesehen sein, so zum Beispiel rechteckige Flächen oder Flächen mit Kreissegmenten.

Wie den Fig. 25 bis 29 zu entnehmen ist, erfüllt das Ankerstück 36' mehrere Funktionen. Die in der Fig. 29 gezeigte einstückige Ausführung zeigt zum einen ein unteres Halteteil 42', das zur Verbindung mit dem Profil 30' dient, und einen oberen Verriegelungszapfen 44'. In dieser Abbildung ist der Fall gezeigt, dass das Ankerstück 36' im Bereich des Halteteils 42' eine ebene Unterseite 46' aufweist, die dazu dient, an einer Stirnseite 34' des anzuschließenden Profils 30' angeordnet zu werden. Die Unterseite 46' kann aber auch für andere Zwecke entsprechend ausgebildet sein, so zum Beispiel in Form eines Gitters oder als nicht ebene Fläche, wie zum Beispiel eine gekrümmte Fläche. Hiermit kann den Anforderungen des anzuschließenden Profils 30' gerecht werden.

Bevorzugt weist das Ankerstück 36' zur Befestigung desselben am Profil 30' mindestens eine, vorzugsweise vier, insbesondere schräg gerichtete Bohrungen 48' auf, durch die hindurch das Ankerstück 36' mit Befestigungsmitteln, insbesondere Schrauben oder Nägeln, am Profil 30' befestigbar ist. Um die Köpfe der Befestigungsmittel, insbesondere die Schrauben- oder Nagelköpfe im Befestigungsteil 42' versenken zu können, sind die Bohrungen 48' vorzugsweise eingangsseitig aufgeweitet.

Es können ferner auch Haken oder ähnliche der Befestigung dienende mit einem Profil 30' korrespondierende Elemente vorgesehen sein.

Der Verriegelungszapfen 44' ist im Bereich eines mittig angeordneten Steges 50' mit dem Halteteil 42' verbunden. Der Verriegelungszapfen 44' kragt über den Steg 50' hinaus aus und ist gegenüber dem Halteteil 42' erhaben. Die Auskragungen des Verriegelungszapfens 44' sind bevorzugt als Verriegelungsvorsprünge 52' ausgebildet.

Bevorzugt ist eine Oberseite 54' des Halteteils 42' und eine Oberseite 56' des Verriegelungszapfens 44' zum Zentrum des Knotenpunkts 32' hin gekrümmt ausgebildet, sodass an diesen Oberseiten 54', 56' zugeordnete Teile des Verbindungsmittels 38' anliegen können, vorzugsweise formschlüssig.

Das Verbindungsmittel 38' besteht bevorzugt aus mehreren Teilen, nämlich einem im Wesentlichen zylindrischen Schaft 58' und einem Verriegelungsmittel 60', das im Bereich von seitlichen freien Enden des Schafts 58' angeordnet ist. Das Verriegelungsmittel 60' ist detailliert in den Fig. 30 bis 33 dargestellt. Zur Befestigung des Verriegelungsmittels 60' an dem Schaft 58' können geeignete Befestigungsmittel vorgesehen sein. In diesem Fall ist eine Sicherungseinrichtung 40' zusätzlich an dem Schaft 58' befestigt, die als Schraubenmutter mit einem entsprechenden am Schaft 58' angebrachten Schraubgewinde korrespondiert. Somit kann das Verriegelungsmittel 60' mit Hilfe der Sicherungseinrichtung 40' an dem Schaft 58' befestigt werden. Das Verriegelungsmittel 60' kann aber auch selber mit einem Gewinde ausgestattet sein, so dass es leicht mit dem Schaft 58' verschraubbar ist. Der Schaft 58 kann dazu vorzugsweise so über die Abmessungen des Knotenpunkts 32' hinaus verlängert ausgebildet sein, dass das Gewinde in den Befestigungsfuß 72' hineinragt.

Die Verriegelungsmittel 60' sind in diesem konkreten Fall in zweifacher Ausfertigung vorgesehen. Sie sind bevorzugt an den beiden freien Enden des Schaftes 58' angebracht, in dem sie auf den Schaft 58' aufgesteckt werden und dort befestigt werden. Die im Wesentlichen identisch ausgebildeten Verriegelungsmittel 60' verfügen über eine im Wesentlichen scheibenartige Gestalt, die bevorzugt durch eine im Wesentlichen kreisförmige Grundplatte 64' und am Umfang der Grundplatte 64' angeordnete Halteflansche 66' gebildet wird. Die Halteflansche 66' verlaufen umlaufend um die Grundplatte 64' herum und stehen bevorzugt zu beiden Seiten über die Grundplatte 64' hinaus seitlich ab.

Durch die abnehmbaren Sicherungseinrichtungen 40' können die Verriegelungsmittel 60' leicht vom Schaft 58' abgenommen werden, um den Schaft 58' zwischen den zu verbindenden Ankerstücken 36' zu positionieren. Der Innen- und Außendurchmesser der Halteflansche 66' entspricht dem Krümmungsradius der Oberseite 54' des Halteteils 42', sodass die Verriegelungsmittel 60' bei Montage des Knotenpunkts 32' in die entsprechenden Vertiefungen des Ankerstücks 36' eingreifen können. So führt das Zusammensetzen des Verbindungsmittels 38' durch Aufschieben der Verriegelungsmittel 60' auf den Schaft 58' und Fixierung durch die Sicherungseinrichtungen 40' zum Ineinandergreifen der Verriegelungsmittel 60' mit den Verriegelungszapfen 44' der Ankerstücke 36' und damit einer stabilen Verbindung der Ankerstücke 36'.

Das Lösen der Sicherungseinrichtungen 40' kann, muss aber nicht vollständig erfolgen, um die Ankerstücke 36' zusammen zu setzen bzw. voneinander trennen zu können, da der Schaft 58' ausreichend lang ausgeführt sein kann, um einzelne Ankerstücke 36' durch teilweises Lösen der Sicherungseinrichtungen 40' und damit ermöglichtes Auseinanderbewegen der Verriegelungsmittel 60', insbesondere zumindest teilweises Abheben, bereits dem Knotenpunkt 32' hinzufügen bzw. entnehmen zu können.

Aus ästhetischen und praktischen Gründen sind in dieser Ausführungsform die Stirnseiten 34' der Ankerstücke 36' im Wesentlichen eben ausgeführt. Ferner sind die einzelnen Bestandteile des Knotenpunkts 32' flächenbündig ausgeführt, indem die Ankerstücke 36' mit den Verbindungsmitteln 38' und den Verriegelungsmitteln 60' im Wesentlichen flächenbündig abschließen. Die Grundform des Knotenpunktes 32' ist die Form eines Kubus, sodass bevorzugt allgemein rechteckige und insbesondere quadratische Profile 30' an dem Knotenpunkt 32' befestigt werden können, um die Profile 30' durch das Verbinden der Ankerstücke 36' des Knotenpunktes 32' zu verbinden.

Um den Knotenpunkt 32' zusätzlich unabhängig von den Profilen 30' beispielsweise an weiteren Bauwerken befestigen zu können, ist in dieser Ausführungsform ein Befestigungsfuß 72' vorgesehen. Eine räumliche Anordnung des Befestigungsfußes 72' ist beispielsweise in Fig. 23 gezeigt. Ein erfindungsgemäßer Befestigungsfuß 72' ist in zwei Ausführungsformen in den Fig. 34 bis 41 gezeigt. Der Befestigungsfuß 72' wird mit dem Verbindungsmittel 38' verbunden. Dies kann wie in diesem Fall beispielsweise mit Hilfe eines Schraubgewindes, das in einer vorzugsweise zentralen Befestigungsbohrung 76' des Befestigungsfußen 72' angeordnet ist, geschehen.

Der Befestigungsfuß 72' weist darüber hinaus mehrere Löcher 74' zur Aufnahme von Befestigungsmitteln, wie zum Beispiel Schrauben, Nägeln oder Ähnlichem auf, mit denen der Befestigungsfuß 72' beispielsweise an anderen Tragwerken, Bauwerken oder Ähnlichem befestigt werden kann. Durch die zentrale Befestigung des Befestigungsfußes 72' an dem Knotenpunkt 32' können die beiden Teile bezüglich ihrer bevorzugt zentralen Drehachse beliebig gegeneinander verdreht werden. Damit ist eine flexible Befestigung des Knotenpunktes 32' an anderen Tragwerken möglich. Die Löcher 74' als Aufnahme für von Schrauben sind bevorzugt mit größeren Ausbohrungen eingangsseitig ausgestattet, so dass die Köpfe der Befestigungsmittel nicht über den Befestigungsfuß 72' hinausragen und bei der Montage stören. In den Fig. 33 bis 36 ist eine metallene Version des Befestigungsfußes 72' abgebildet. Die Fig. 37 bis 40 zeigen eine aus Kunststoff gefertigte Version, die zur besseren Stabilität einzelne Stützstrukturen im Randbereich des Befestigungsfußes 72' aufweist.

### Die vorstehend beschriebene Anordnung funktioniert wie folgt:

Die Ankerstücke 36' werden zunächst mit den Profilen 30' verbunden. Bevorzugt erfolgt dies im Bereich der Stirnseite 34'. Abhängig von der Art der Profile 30' oder dem speziellen Einsatzzweck kann die Montage aber auch in anderen Bereichen der Profile 30 erfolgen. Die Verbindung erfolgt bevorzugt mit Befestigungsmitteln wie Schrauben, Nägeln oder Ähnlichem.

Als nächstes werden die zu verbindenden Ankerstücke 36' zusammengeführt. Das Verbindungsmittel 38' wird in die Mitte des entstehenden Knotenpunktes 32' platziert. Sofern die einzelnen Teile des Verbindungsmittels 38' noch nicht zusammengesetzt sind, werden die Verriegelungsmittel 60' an dem Schaft 58' angebracht. Die Halteflansche 66' des Verriegelungsmittels 60' werden dabei so angeordnet, dass sie in die entsprechenden Vertiefungen der Halteteile 42' bzw. der Verriegelungszapfen 44' der Ankerstücke 36' eingreifen. Damit werden die Ankerstücke 36' zu dem gemeinsamen Knotenpunkt 32' zusammengeführt und aufgrund der formschlüssigen Anordnung in Form eines erfindungsgemäßen Knotenpunktes 32' zusammengehalten.

Zur festen Fixierung des Knotenpunktes 32' können die Sicherungseinrichtungen 40' fest auf den Schaft 58' aufgeschraubt werden, sodass die Verriegelungsmittel 60' an die Ankerstücke 36' angepresst werden. Damit ist eine feste Verbindung der Ankerstücke 36' geschaffen, da die Halteflansche 66' hintergriffen werden und auf diese Art und Weise gesichert werden. Umgekehrt können durch Lösen der Sicherungseinrichtungen 40' einzelne oder alle Ankerstücke 36' aus dem montierten Knotenpunkt 32' entnommen werden.

Wie in der ersten beschriebenen Ausführungsform können auch die hier in der zweiten Ausführungsform beschriebenen Bauteile aus verschiedenen Materialien hergestellt werden, wie Metall, Kunststoff, Keramik oder Ähnlichem. Es können beispielsweise auch direkt in die Profile eingefräste Bauteile verwendet werden.

### Bezugszeichenliste:

| | | | |
|---|---|---|---|
| 30 | Profil | 30' | Profil |
| 32 | Knotenpunkt | 32' | Knotenpunkt |
| 34 | Stirnseite | 34' | Stirnseite |
| 36 | Ankerstück | 36' | Ankerstück |
| 38 | Verbindungsmittel | 38' | Verbindungsmittel |
| 40 | Sicherungseinrichtung | 40' | Sicherungseinrichtung |
| 42 | Halteteil | 42' | Halteteil |
| 44 | Verriegelungszapfen | 44' | Verriegelungszapfen |
| 46 | Unterseite | 46' | Unterseite |
| 48 | Bohrung | 48' | Bohrung |
| 50 | Steg | 50' | Steg |
| 52 | Verriegelungsvorsprung | 52' | Verriegelungsvorsprung |
| 54 | Oberseite | 54' | Oberseite |
| 56 | Oberseite | 56' | Oberseite |
| 58 | Schaft | 58' | Schaft |
| 60 | Verriegelungsmittel | 60' | Verriegelungsmittel |
| 62 | Aufnahmebereich | 62' | Aufnahmebereich |
| 64 | Grundplatte | 64' | Grundplatte |
| 66 | Halteflansch | 66' | Halteflansch |
| 68 | Einführöffnung | 72' | Befestigungsfuß |
| 70 | Aufnahmeöffnung | 74' | Loch |
| | | 76' | Befestigungsbohrung |

## Patentansprüche

1. Anordnung zum Verbinden von Profilen (30, 30') eines Tragwerks, **dadurch gekennzeichnet, dass** jedem Profil (30, 30') ein Ankerstück (36, 36') zugeordnet ist, wobei mehrere Profile (30, 30') miteinander im Bereich der Ankerstücke (36, 36') zu einem Knotenpunkt (32, 32') des Tragwerks verbindbar sind.

2. Anordnung nach Anspruch 1, **dadurch gekennzeichnet, dass** die Ankerstücke (36, 36') jeweils im Bereich einer Stirnseite (34, 34') der Profile (30, 30') befestigbar sind.

3. Anordnung nach einem der vorhergehenden Ansprüche, **dadurch gekennzeichnet, dass** die Profile (30, 30') im Bereich der Ankerstücke (36, 36') durch ein Verbindungsmittel (38, 38') zu einem Knotenpunkt (32, 32') verbindbar sind.

4. Anordnung nach einem der vorhergehenden Ansprüche, **dadurch gekennzeichnet, dass** das Verbindungsmittel (38, 38') zentral im Bereich aller Ankerstücke (36, 36') des Knotenpunkts (32, 32') angeordnet ist und die Verbindung zwischen den Ankerstücken (36, 36') des Knotenpunkts (32, 32') durch Drehen des Verbindungsmittels (38, 38') herstellbar und/oder lösbar ist.

5. Anordnung nach einem der vorhergehenden Ansprüche, **dadurch gekennzeichnet, dass** das Verbindungsmittel (38, 38') durch Drehung in eine die Ankerstücke (36, 36') wenigstens teilweise hintergreifende Stellung bringbar ist, zur Verbindung der Ankerstücke (36, 36') untereinander.

6. Anordnung nach einem der vorhergehenden Ansprüche, **dadurch gekennzeichnet, dass** das Verbindungsmittel (38, 38') eine zentralen, im Wesentlichen zylindrischen Schaft (58, 58') und wenigstens ein daran angeordnetes Verriegelungsmittel (60, 60') aufweist.

7. Anordnung nach einem der vorhergehenden Ansprüche, **dadurch gekennzeichnet, dass** das oder jedes Verriegelungsmittel (60, 60') im Bereich von seitlichen freien Enden des Schafts (58, 58') angeordnet ist.

8. Anordnung nach einem der vorhergehenden Ansprüche, **dadurch gekennzeichnet, dass** zwei Verriegelungsmittel (60, 60') am Schaft (58, 58') angeordnet sind.

9. Anordnung nach einem der vorhergehenden Ansprüche, **dadurch gekennzeichnet, dass** jedes Verriegelungsmittel (60, 60') eine im Wesentlichen scheibenförmige Gestalt aufweist, mit quergerichteten Halteflanschen (66, 66'), die seitlich gegenüber der scheibenförmigen Gestalt vorspringen und die mit den Ankerstücken (36, 36') in Eingriff bringbar sind, zur Verbindung der Profile (30, 30').

10. Anordnung nach einem der vorhergehenden Ansprüche, **dadurch gekennzeichnet, dass** sich die Haltflansche (66) kreisförmig am Umfang der Verriegelungsmittel (60) entlang erstrecken und nur im Bereich einer Einführöffnung (68) unterbrochen sind, der zum Einführen eines Ankerstücks (36) bei entsprechender Stellung des Verriegelungsmittels (60) dient.

11. Anordnung nach einem der vorhergehenden Ansprüche, **dadurch gekennzeichnet, dass** die Ankerstücke (36, 36') einen Verriegelungsvorsprung (52, 52') aufweisen, der bei Verbindung der Ankerstücke (36, 36') durch das Verbindungsmittel (38, 38') durch die Verriegelungsmittel (60, 60') bzw. die Halteflansche (66, 66') derselben vorzugsweise seitlich und beidseitig hintergriffen wird.

12. Anordnung nach einem der vorhergehenden Ansprüche, **dadurch gekennzeichnet, dass** die Ankerstücke (36, 36') Durchbrüche, insbesondere Bohrungen (48, 48'), zur Aufnahme von Befestigungsmitteln aufweisen, vorzugsweise zur Befestigung der Ankerstücke (36, 36') an der Stirnseite (34, 34') eines Profils (30, 30').

13. Anordnung nach einem der vorhergehenden Ansprüche, **dadurch gekennzeichnet, dass** es sich bei den Profilen (30, 30') vorzugsweise um Holzträger handelt, die zu einem flächigen Tragwerk im Bereich der Knotenpunkte (32, 32') miteinander verbunden sind.

14. Anordnung nach einem der vorhergehenden Ansprüche, **dadurch gekennzeichnet, dass** bei einer Verbindung von vier Ankerstücken (36, 36') zu einem Knotenpunkt (32, 32'), die miteinander verbundenen Ankerstücke (36, 36') etwa eine rechteckige Gestalt aufweisen, wobei vorzugsweise die Abmessungen, insbesondere eine Breite und Länge, der Ankerstücke (36, 36') quer zur Längserstreckung der Profile (30, 30') den Querschnittsabmessungen der Profile (30, 30') entsprechen.

15. Anordnung nach einem der vorhergehenden Ansprüche, **dadurch gekennzeichnet, dass** die miteinander verbundenen Ankerstücke (36, 36') im Wesentlichen eine quadratische Gestalt aufweisen, wobei umlaufend an vier Seitenflächen ein Profil (30, 30') befestigt ist und wobei zwei gegenüberliegende Seitenflächen zur Verbindung und/oder Lösung der Ankerstücke (36, 36') mit dem Verbindungsmittel frei sind.

16. Anordnung nach einem der vorhergehenden Ansprüche, **dadurch gekennzeichnet, dass** die miteinander verbundenen Ankerstücke (36, 36') in dieser Stellung arretierbar sind, insbesondere derart, dass einem ungewollten Verdrehen des Verbindungsmittels (38, 38') entgegengewirkt wird.

17. Anordnung nach einem der vorhergehenden Ansprüche, **dadurch gekennzeichnet, dass** einem ungewollten Verdrehen des Verbindungsmittels (38) durch Arretierung des Schafts (58) durch eine Sicherungseinrichtung (40), insbesondere Sicherungsmutter, entgegengewirkt wird.

18. Anordnung nach einem der vorhergehenden Ansprüche, **dadurch gekennzeichnet, dass** dem Knotenpunkt (32, 32') mindestens ein Befestigungsfuß (72') zugeordnet ist.

19. Anordnung nach einem der vorhergehenden Ansprüche, **dadurch gekennzeichnet, dass** der Befestigungsfuß (72') mit dem Verriegelungsmittel (38, 38') verbunden ist, insbesondere mit dem Verriegelungsmittel (38, 38') verschraubbar ist.
